# FASCICULE DE BREVET EUROPEEN

(11) **EP 1 695 743 B1**
(45) Date de publication et mention de la délivrance du brevet: **12.08.2009**
(21) Numéro de dépôt: 06356021.3
(22) Date de dépôt: 27.02.2006
(51) Int. Cl.: A62C 13/70, A62C 13/76

(54) **Extincteur d'incendie à eau pourvu d'un réservoir remplaçable pour additif**
Wasserfeuerlöscher mit austauschbarem Additivbehälter
Water fire extinguisher provided with an replaceable additive container

(30) Priorité: 28.02.2005 FR 0502001
(43) Date de publication de la demande: 30.08.2006
(73) Titulaire: USINES DESAUTEL, 69330 Meyzieu (FR)
(72) Inventeur: Mazzone, Alain, 69330 Meyzieu (FR)
(74) Mandataire: Schouller, Jean-Philippe

(56) Documents cités:
- BE-A1- 866 485
- DE-U1- 9 111 489
- DE-U1- 9 409 359
- FR-A- 2 670 389
- GB-A- 2 322 298

## Description

La présente invention concerne un extincteur à eau pourvu d'une dose d'additif.

On sait que, dans les extincteurs à eau, il est souhaitable d'ajouter à cette dernière une dose d'additif. Pour des raisons environnementales, il est préférable que l'eau contenue dans les extincteurs soit à l'état naturel, l'additif étant alors placé dans un récipient isolé.

On connaît, par FR-A-2 670 389 au nom de la Demanderesse, un extincteur à eau qui est équipé d'une dose d'additif reçue dans un tube souple. Ce dernier est pourvu d'un embout vissé sur l'extrémité d'un tuyau, reliant ce tube à une bouteille de gaz comprimé, encore dénommé gaz de chasse.

La résistance de la soudure de l'extrémité libre de la jupe souple du tube précité est relativement faible. Ainsi, lorsque le gaz de chasse contenu dans la bouteille pénètre dans le tube, cette extrémité libre cède sous la pression du gaz. De la sorte, l'additif se trouve refoulé dans le corps de l'extincteur, où il se trouve alors mélangé à l'eau qui y est par ailleurs contenue.

Ceci étant précisé, l'invention vise à proposer un extincteur à eau du type décrit ci-dessus, qui soit amélioré par rapport à l'art antérieur.

Elle vise en particulier à réaliser un tel extincteur, dont le prix de revient est réduit par rapport à l'art antérieur, à la fois en termes de matières premières et de coûts de montage. A cet égard, l'invention vise à proposer un tel extincteur, dont le montage puisse faire l'objet d'une automatisation.

Elle se propose également de réaliser un extincteur à eau dont la fiabilité est meilleure que dans l'art antérieur, en particulier en ce qui concerne l'étanchéité du récipient dans lequel est reçue la dose d'additif.

A cet effet, elle a pour objet un extincteur à eau selon la revendication 1 annexée.
L'invention va être décrite ci-après; en référence aux dessins annexés, donnés uniquement à titre d'exemple non limitatif, dans lesquels :
- la figure 1 est une vue en coupe longitudinale illustrant un extincteur à eau conforme à l'invention ;
- la figure 2 est une vue de côté, illustrant à plus grande échelle, et sous un autre angle, différents éléments appartenant à l'extincteur de la figure 1 ;
- la figure 3 est une vue en perspective éclatée, illustrant de façon plus précise un organe de raccord, appartenant à l'extincteur des figures 1 et 2 ;
- la figure 4 est une vue de côté, illustrant l'organe de raccord de la figure 3 ;
- la figure 5 est une vue en coupe selon la ligne V-V à la figure 4 ;
- la figure 6 est une vue de côté, illustrant à plus grande échelle les éléments constitutifs d'un organe de réception d'une dose d'additif appartenant à l'extincteur des figures 1 et 2 ; et
- la figure 7 est une vue en coupe longitudinale, illustrant l'organe de raccord des figures 3 à 5, monté sur l'organe de réception représenté notamment sur la figure 6.

L'extincteur conforme à l'invention, illustré notamment sur la figure 1, comprend un corps tubulaire 1 comportant un goulot la fermé par un bouchon 2, auquel est vissé le col 3a d'une bouteille 3 contenant du gaz carbonique sous pression, ou analogue.

Une poignée 4 commande, de façon connue en soi, une aiguille 5 destinée à perforer un opercule 3b du col 3a, de manière à mettre l'intérieur de la bouteille 3 en communication avec un tuyau 6. Le bouchon 2 est par ailleurs solidaire d'un tube plongeur 7, dont le débouché se trouve au niveau du fond du corps creux 1, tandis que ce tube 7 communique avec une lance 8, par l'intermédiaire d'une conduite souple 9.

L'agencement général décrit ci-dessus ne sera pas explicité plus en détail, étant donné qu'il s'agit d'une réalisation classique pour l'homme du métier.

Le tuyau 6 se trouve en communication avec un organe de raccord 10, qui est lui même fixé à un organe 11 de réception d'une dose d'additif, destinée à être mélangée avec l'eau contenue dans le corps 1 de l'extincteur.

De façon plus précise, comme le montrent notamment les figures 3 à 5, l'organe de raccord 10 est massif, à savoir qu'il se présente globalement sous forme d'un bloc. Il possède un corps principal 10₁, ainsi qu'une saillie latérale cylindrique 10₂, dans laquelle est ménagé un orifice traversant 10₃, destiné au passage du tube plongeur 7.

La paroi intérieure de cette saillie 10₂ est pourvue de nervures 10₂₁, permettant de guider la surface extérieure du tube plongeur 7, tout en ménageant des espaces pour la réception d'une couche de colle déposée, de manière automatique, sur l'extrémité de ce tube plongeur. Le corps 10₁ est en outre pourvu d'un embout 10₄, destiné à être introduit dans les parois formant le débouché du tuyau 6, ménagé dans le bouchon 2.

Comme le montre la figure 5, l'embout est creusé d'un premier perçage 10₅, s'étendant vers l'intérieur du corps 10₁, qui est prolongé par un second perçage 10₆, ménagé transversalement dans le corps 10₁. Enfin, à l'opposé de l'embout 10₄, il est prévu un contre-alésage taraudé 10₈, mis en communication avec le perçage transversal 10₆. Dans ces conditions, les perçages 10₅ et 10₆, associés au contre-alésage 10₈, forment un canal traversant de l'organe de raccord 10, dont la fonction sera précisée dans ce qui suit.

Cet organe de raccord 10 est avantageusement réalisé en un matériau moulable, tel qu'une matière plastique. A titre d'exemple non limitatif, on citera le polyacétal, éventuellement chargé de fibres.

Par ailleurs, comme le montrent notamment les figures 2 et 6, l'organe de réception 11 présente un fût principal 11₁ allongé, de section cylindrique, qui possède une extrémité inférieure fermée, formant fond 11₂. Ce fût 11₁ comporte une gorge périphérique 11₁₁, permettant la réception d'un organe de serrage non représenté, permettant de solidariser l'organe 11 sur le tube plongeur 7.

Au voisinage du fond 11₂, les parois de l'organe de réception 11 définissent une zone 11₃ de moindre résistance, formé par tout moyen approprié. Il est cependant à noter que le fond 11₂ est relié au fût 11₁ par une bande 11₄ de plus grande résistance, ce qui évite au fond 11₂ de se détacher totalement par rapport au fût 11₁.

Ce fût 11₁ est en outre prolongé, à l'opposé du fond 11₂, par un col 11₅ de forme tronconique, évasé vers le haut. Il est également prévu un bouchon 11₆, pourvu d'une jupe tronconique 11₆₁, propre à coopérer avec le col 11₅, ainsi que d'une collerette 11₆₂, de section hexagonale. Cette collerette porte des crans 11₆₃, visibles notamment sur la figure 7, qui sont propres à coopérer avec des rampes non représentées, ménagées en regard sur l'organe de raccord 10. Cette mesure permet, de façon connue en soi, d'éviter tout desserrage intempestif entre l'organe de réception 11 et l'organe de raccord 10.

Le bouchon 11₆ comporte également un col fileté 11₆₄, propre à coopérer avec le contre-alésage 10₈ de l'organe de raccord 10. Enfin, le bouchon 11₆ est fermé par un opercule déchirable 11₆₅, visible sur la figure 7, qui est relié aux parois de la collerette 11₆₂ par une zone de moindre résistance, qui n'est pas représentée sur cette figure 7. Comme dans le cas du fond 11₂, cet opercule 11₆₅ est relié à cette collerette par une bande plus résistante, de manière à ne pas se détacher entièrement de cette collerette.

Le fût 11₁, le fond 11₂ et le col 11₅ de l'organe de réception 11 sont réalisés en une matière plastique, telle que du polyéthylène haute densité. Par ailleurs, le bouchon 11₆ est également réalisé en une matière plastique, qui est par exemple aussi du polyéthylène haute densité.

La nature de ce matériau confère au fût 11₁ de l'organe de réception 11 un caractère rigide ou semi-rigide. Ceci est à comparer avec l'art antérieur, dans lequel l'organe de réception de l'additif est formé par l'intermédiaire d'un tube souple. Cet organe de réception 11 est donc susceptible de conserver une forme propre, en l'absence de contraintes mécaniques élevées.

En vue du montage des organes respectif de raccord 10 et de réception 11, il s'agit tout d'abord de remplir le fût 11₁ au moyen d'un additif approprié. Puis, on rapporte le bouchon 11₆ sur les parois du col 11₅, par exemple par l'intermédiaire d'un soudage au laser.

On notera que cette mesure permet d'éviter tout problème d'étanchéité, puisque la soudure ainsi formée se trouve au-dessus du niveau de l'additif liquide. Dans ces conditions, toute souillure intempestive se trouve évitée, ce qui permet de remédier aux inconvénients correspondants, constatés dans l'art antérieur.

Puis, il s'agit de solidariser mutuellement l'organe de réception 11 et l'organe de raccord 10, en vissant le col fileté 11₆₄ du bouchon 11₆ dans le contre-alésage taraudé 10₈. De manière avantageuse, lors de cette opération, on maintient fixe l'organe de réception 11, afin de ne pas l'endommager.

Enfin, on solidarise l'ensemble formé par l'organe de raccord 10 et l'organe de réception 11, par rapport au bouchon principal 2. Ainsi, l'organe de raccord 10 se trouve emmanché autour du tube plongeur 7, au niveau de son orifice 10₃. De plus, l'embout 10₄ de cet organe de raccord 10 est emboîté dans les parois formant le débouché du tuyau 6.

Il est à noter que la majorité des opérations évoquées ci-dessus peut être mise en oeuvre de façon automatique, en particulier en ce qui concerne le vissage de l'organe de raccord 10 sur l'organe de réception 11. Ceci est avantageux, en termes de cadences de fabrication.

En service, lorsque l'extincteur est mis en action de façon connue par manoeuvre de la poignée 4, le gaz carbonique présent dans la bouteille 3 s'écoule, via l'embout 10₄, dans le canal traversant formé par les perçages 10₅ et 10₆, ainsi que par le contre-alésage 10₈. Ce gaz perfore alors l'opercule 11₆₅, obturant initialement le bouchon 11₆, de manière à pénétrer dans le volume intérieur de l'élément de réception 11. Ce gaz carbonique déchire enfin le fond 11₂, de sorte que l'additif initialement présent dans l'organe de réception 11 se trouve envoyé sous pression dans l'eau contenue par le corps 1.

A cet égard, on soulignera qu'il est avantageux que le fond 11₂ et l'opercule 11₆₅ ne soient pas entièrement détachés du corps de l'organe de réception, grâce à la présence de bandes réalisées en un matériau résistant. En effet, ceci évite que ce fond et cet opercule, une fois détachés, n'entravent le bon fonctionnement de l'extincteur, notamment par bouchage du tube plongeur.

Après utilisation, il s'agit de changer uniquement l'organe de réception 11, en le désolidarisant de l'organe de raccord 10. On rapporte alors, par vissage, un autre organe de réception sur cet organe de raccord, en vue d'une remise en service de l'extincteur.

L'invention permet de réaliser les objectifs précédemment mentionnés.

En effet, elle s'avère particulièrement intéressante sur le plan industriel, dans la mesure où elle autorise une automatisation du montage de l'ensemble de l'extincteur. Ceci est tout particulièrement avantageux en termes économiques, puisque l'invention autorise une réduction sensible de main d'oeuvre.

Par ailleurs, l'extincteur conforme à l'invention fait intervenir un nombre restreint d'éléments constitutifs, assurant respectivement les fonctions de réception de l'additif, ainsi que de raccord avec la bouteille de gaz comprimé. Ceci est à comparer avec l'art antérieur, faisant appel à un nombre bien supérieur de constituants, en vue de remplir les fonctions précitées. On notera par ailleurs que les organes de raccord et de réception, équipant l'extincteur de l'invention, sont d'un prix moins élevé que dans l'art antérieur, en particulier lorsqu'ils sont réalisés par moulage.

Enfin, la présence d'un organe de réception de la dose d'additif, qui possède un fût en matériau rigide ou semi-rigide, fermé par un fond susceptible d'être détaché au moins partiellement, est avantageuse en termes d'étanchéité. Ceci est en effet à comparer avec l'art antérieur, faisant appel à un tube souple dont l'étanchéité se révèle parfois insuffisante.

## Revendications

1. Extincteur à eau, comprenant un corps creux (1) de réception d'un volume d'eau, un bouchon principal (2) fixé de façon amovible sur ce corps, une bouteille (3) de réception de gaz comprimé, un tube plongeur (7), des moyens (11) de réception d'une dose d'additif, destinée à être mélangée à ce volume d'eau, ainsi que des moyens de raccord (10), propres à mettre en communication la bouteille (3) et les moyens de réception (11), cette bouteille (3) et ces moyens de réception (11) étant logés dans le corps creux (1), **caractérisé en ce que** les moyens de raccord comprennent un organe de raccord massif (10), dans lequel est ménagé un canal traversant (10₅, 10₆, 10₈) propre à mettre en communication la bouteille (3) et les moyens de réception (11), cet organe de raccord massif comprenant des moyens (10₈) de fixation amovible par rapport aux moyens de réception (11), ainsi qu'un embout (10₄) de solidarisation par rapport au bouchon principal (2), formant une partie (10₅) dudit canal traversant (10₅, 10₆, 10₈) et propre à être introduit dans un tuyau (6) appartenant à ce bouchon principal (2), ce tuyau étant propre à être mis en communication avec la bouteille (3), cet organe de raccord (10) comprenant en outre des moyens de solidarisation par rapport au bouchon principal (2), qui comprennent un orifice (10₃), ménagé dans l'organe de raccord (10), propre à emmancher ledit tube plongeur (7).

2. Extincteur selon la revendication 1, **caractérisé en ce que** les moyens de fixation amovible de l'organe de raccord massif (10) par rapport aux moyens de réception (11) comprennent des moyens de fixation par vissage (10₈).

3. Extincteur selon la revendication 2, **caractérisé en ce que** les moyens de fixation par vissage comprennent une région taraudée (10₈) de l'organe de raccord (10), formant une partie dudit canal traversant (10₅, 10₆, 10₈).

4. Extincteur selon l'une quelconque des revendications précédentes, **caractérisé en ce que** l'organe de raccord massif (10) est réalisé en un matériau moulable, en particulier en une matière plastique, telle que du polyacétal.

5. Extincteur selon l'une quelconque des revendications précédentes, **caractérisé en ce que** les moyens de réception comprennent un organe de réception (11) comportant un corps (11₁) réalisé en un matériau rigide ou semi-rigide, en particulier en une matière plastique telle que du polyéthylène haute densité.

6. Extincteur selon la revendication 5, **caractérisé en ce que** l'organe de réception (11) comprend en outre un bouchon (11₆), solidarisé par rapport au corps (11₁).

7. Extincteur selon la revendication 6, **caractérisé en ce que** le bouchon (11₆) possède un col fileté (11₆₄) propre à coopérer avec la région taraudée (10₈) de l'organe de raccord massif (10).

8. Extincteur selon l'une quelconque des revendications 5 à 7, **caractérisé en ce que** le corps (11₁) est fermé par un fond (11₂), susceptible de se détacher au moins partiellement, de manière à permettre le passage de la dose d'additif vers le volume d'eau de l'extincteur.

9. Extincteur selon l'une des revendications 6 à 8, **caractérisé en ce que** le bouchon (11₆) est pourvu d'un opercule (11₆₅), propre à se détacher au moins partiellement, de manière à autoriser le passage du gaz comprimé au travers de ce bouchon.

10. Extincteur selon au moins l'une des revendications 8 ou 9, **caractérisé en ce que** le fond (11₂) et/ou l'opercule (11₆₅) sont reliés respectivement au corps (11₁) et/ou au bouchon (11₆) par l'intermédiaire d'une bande résistante (11₄), de manière à éviter que ce fond et/ou cet opercule ne se détache(nt) complètement.

## Claims

1. A water fire extinguisher comprising a hollow body (1) for reception of a volume of water, a main stopper (2) fixed in a removable manner on this body, a bottle (3) for the reception of compressed gas, a plunger tube (7), means (11) for reception of an additive charge intended for mixture with the volume of water, as well as connecting means (10) suitable for establishing communication between the bottle (3) and the means (11) for reception, this bottle (3) and these means (11) for reception being disposed in the hollow body (1), **characterised in that** the connecting means comprise a solid connecting member (10) in which is provided a crossing channel (10₅, 10₆, 10₈) suitable for putting the bottle (3) and the means for reception (11) into communication, this solid connecting member comprising means (10₈) for removable fixing with respect to the means (11) for reception, as well as a nozzle (10₄) for attachment with respect to the main stopper (2), forming part of the crossing channel (10₅, 10₆, 10₈ ), adapted for introduction into a pipe (6) belonging to the main stopper, this pipe being adapted to be put into communication with the bottle (3), this connecting member (10) comprising also means for attachment with respect to the principal stopper and comprising an orifice (10₃) provided in the connecting member (10), adapted for fitment to the plunger tube (7).

2. Extinguisher according to claim 1 **characterised in that** the means (10₈) for removable fixing of the solid connecting member (10) with respect to the means (11) for reception comprise screw-fixing means.

3. Extinguisher according to claim 2 **characterised in that** the screw-fixing means comprise a threaded region of the coupling member (10), forming a part of the crossing channel (10₅, 10₆, 10₈).

4. Extinguisher according to any of the foregoing claims **characterised in that** the solid connecting member (10) is made of a mouldable material, in particular a plastic such as polyacetylene.

5. Extinguisher according to any of the foregoing claims, **characterised in that** the means for reception comprise a reception member (11) composed of a body (11₁) made of a rigid or semi-rigid material, in particular of a plastics material such as high-density polyethylene.

6. Extinguisher according to claim 5 **characterised in that** the reception member (11) comprises also a stopper (11₆) integral with the body (11₁).

7. Extinguisher according to claim 6 **characterised in that** the stopper (11₆) has a threaded collar adapted to cooperate with the tapped region of the solid coupler member.

8. Extinguisher according to any of claims 5 to 7, **characterised in that** the body (11₁) is closed by a base (11₂) capable of at least partial detachment, permitting the passage of the charge of additive towards the volume of water of the extinguisher.

9. Extinguisher according to any of claims 6 to 8 **characterised in that** the stopper (11₆) is provided with a protective cap (11₆₅) capable of at least partial detachment, so as to allow the passage of compressed gas through this stopper.

10. Extinguisher according to at least one of claims 8 or 9, **characterised in that** the base (11₂) and/or the cap (11₆₅) are connected respectively to the body (11₁) and/or the stopper (11₆) by an intermediate resistive band (11₄) in a manner which prevents the base and/ or the cap from being completely detached.

## Patentansprüche

1. Wasser-Feuerlöscher, umfassend einen hohlen Körper (1) zur Aufnahme eines Wasservolumens, eine Hauptstopfen (2), der abnehmbar am Körper befestigt ist, eine Flasche (3) zur Aufnahme von Druckgas, ein Steigrohr (7), Mittel (11) zur Aufnahme einer Dosis eines Additivs, das dazu vorgesehen ist, mit dem Wasservolumen gemischt zu werden, sowie Kopplungsmittel (10), die dazu geeignet sind, die Flasche (3) und die Aufnahmemittel (11) in Kommunikation zu bringen, wobei die Flasche (3) und die Aufnahmemittel (11) im hohlen Körper (1) untergebracht sind, **dadurch gekennzeichnet, dass** die Kopplungsmittel ein massives Kopplungselement (10) umfassen, in dem ein Durchgangskanal (10₅, 10₆, 10₈) ausgebildet ist, der dazu geeignet ist, die Flasche (3) und die Aufnahmemittel (11) in Kommunikation zu bringen, wobei das massive Kopplungselement Mittel (10₈) zur abnehmbaren Befestigung in Bezug auf die Aufnahmemittel (11) sowie ein Anschlussstück (10₄) zur festen Verbindung in Bezug auf den Hauptstopfen (2) aufweist, das einen Abschnitt (10₅) des Durchgangskanals (10₅, 10₆, 10₈) bildet und dazu geeignet ist, in ein Rohr (6) eingeführt zu werden, das zum Hauptstopfen (2) gehört, wobei das Rohr dazu geeignet ist, in Kommunikation mit der Flasche (3) gebracht zu werden, wobei das Kopplungselement (10) ferner Mittel zur festen Verbindung in Bezug auf den Hauptstopfen (2) umfasst, die eine Öffnung (10₃) umfassen, die im Kopplungselement (10) ausgebildet ist und dazu geeignet ist, das Steigrohr (7) zu umschließen.

2. Feuerlöscher nach Anspruch 1, **dadurch gekennzeichnet, dass** die Mittel zur abnehmbaren Befestigung des massiven Kopplungselements (10) in Bezug auf die Aufnahmemittel (11) Mittel zur Befestigung durch Verschraubung (10₈) umfassen.

3. Feuerlöscher nach Anspruch 2, **dadurch gekennzeichnet, dass** die Mittel zur Befestigung durch Verschraubung einen Gewindebereich (10₈) des Kopplungselements (10) umfassen, der einen Teil des Durchgangskanals (10₅, 10₆, 10₈) bildet.

4. Feuerlöscher nach einem der vorangegangenen Ansprüche, **dadurch gekennzeichnet, dass** das massive Kopplungselement (10) aus einem formbaren Material, insbesondere aus einem Kunststoffmaterial, wie etwa Polyacetal, hergestellt ist.

5. Feuerlöscher nach einem der vorangegangenen Ansprüche, **dadurch gekennzeichnet, dass** die Aufnahmemittel ein Aufnahmeelement (11) umfassen, das einen Körper (11₁) aufweist, der aus einem starrem oder halbstarren Material, insbesondere aus einem Kunststoffmaterial, wie etwa Polyethylen hoher Dichte, hergestellt ist.

6. Feuerlöscher nach Anspruch 5, **dadurch gekennzeichnet, dass** das Aufnahmeelement (11) ferner einen Stopfen (11₆) umfasst, der in Bezug auf den Körper (11₁) fest verbunden ist.

7. Feuerlöscher nach Anspruch 6, **dadurch gekennzeichnet, dass** der Stopfen (11₆) einen Gewindehals (116₄) aufweist, der dazu geeignet ist, mit dem Gewindebereich (10₈) des massiven Kopplungselements (10) zusammenzuwirken.

8. Feuerlöscher nach einem der Ansprüche 5 bis 7, **dadurch gekennzeichnet, dass** der Körper (11₁) durch einen Boden (11₂) verschlossen ist, der sich zumindest teilweise lösen kann, um den Durchtritt der Additivdosis zum Wasservolumen des Feuerlöschers zuzulassen.

9. Feuerlöscher nach einem der Ansprüche 6 bis 8, **dadurch gekennzeichnet, dass** der Stopfen (11₆) mit einem Deckelchen (11₆₅) ausgestattet ist, das dazu geeignet sich, sich zumindest teilweise zu lösen, um den Durchtritt des Druckgases durch den Stopfen hindurch zuzulassen.

10. Feuerlöscher nach einem der Ansprüche 8 oder 9, **dadurch gekennzeichnet, dass** der Boden (11₂) und/oder das Deckelchen (11₆₅) über ein widerstandsfähiges Band (11₄) mit dem Körper (11₁) bzw. dem Stopfen (11₆) verbunden sind, um zu verhindern dass sich der Boden und/oder das Deckelchen vollständig löst/lösen.
